# EUROPÄISCHE PATENTSCHRIFT

(11) **EP 0 318 995 B1**
(45) Veröffentlichungstag und Bekanntmachung des Hinweises auf die Patenterteilung: **18.05.1994**
(21) Anmeldenummer: 88120077.8
(22) Anmeldetag: 01.12.1988
(51) Int. Cl.: F42C 9/16, F42C 15/18

(54) **Pyrotechnischer Zünder für Geschosse**
Pyrotechnical initiator for projectiles
Allumeur pyrotechnique pour projectiles

(30) Priorität: 03.12.1987 DE 3740967
(43) Veröffentlichungstag der Anmeldung: 07.06.1989
(73) Patentinhaber: DIEHL GMBH & CO., 90478 Nürnberg (DE)
(72) Erfinder: Rüdenauer, Werner, D-8542 Roth (DE); Müller, Fritz, D-8500 Nürnberg (DE); Liebl, Norbert, D-8501 Rückersdorf (DE); Küfner, Dieter, D-8501 Eckental (DE); Furtmeyr, Joachim, D-8520 Erlangen (DE)

(56) Entgegenhaltungen:
- EP-A- 0 256 320
- EP-A- 0 284 923
- CH-A- 448 812
- DE-A- 3 539 279
- DE-U- 8 614 108
- FR-A- 2 592 475
- GB-A- 529 505
- GB-A- 624 135
- US-A- 3 025 795
- US-A- 3 451 340

## Beschreibung

Die Erfindung bezieht sich auf eine pyrotechnische Selbstzerlegungseinrichtung für Geschosse, Rakteten, Bomblets und Minen nach dem Oberbegriff des Anspruches 1.

Aus der EP-A-0 256 320 ist eine pyrotechnische Selbstzerlegungseinrichtung für Geschosse, Raketen, Bomblets und Minen bekannt. Sie weist in einem Gehäuse eine Zündeinrichtung für eine pyrotechnische Verzögerungseinrichtung auf. Die Verzögerungseinrichtung ist in einem, in dem Gehäuse quer beweglich gelagerten Schieber angeordnet, wobei dieser Schieber über eine seitliche Öffnung am Gehäuse über die äußere Gehäusekontur ausfahrbar ist. Die Verzögerungseinrichtung besteht aus einem Anzündsatz, einem Verzögerungssatz und einem Detonator zur Zündung einer Sprengladung. Andererseits ist der Detonator durch einen beim Aufschlag der Munition betätigbaren Schlagbolzen auslösbar. In dem Schieber ist eine über eine Feder vorgespannte Zündnadel zur Zündung des Verzögerungssatzes gelagert. Wird außerhalb der Regel der Verzögerungssatz in Sicherstellung gezündet, so wird zwangsläufig der Detonator initiiert. Hierbei besteht die Gefahr, daß auch die Sprengladung gezündet wird. Diese Gefahr sollte jedoch ausgeschlossen werden.

Demgemäß liegt der Erfindung die Aufgabe zugrunde, eine pyrotechnische Selbstzerlegungseinrichtung vorzuschlagen, bei der gewährleistet ist, daß ein außerhalb der Regel in Sicherstellung gezündeter Verzögerungssatz den für die Zündung der Sprengladung vorgesehenen Detonator nicht initiiert.

Diese Aufgabe wird entsprechend den Merkmalen des Anspruches 1 gelöst. Vorteilhafte Weiterbildungen der Erfindung gehen aus den Unteransprüchen hervor.

Die Vorteile der Erfindung werden anhand zweier in der Zeichnung dargestellten Ausführungsbeispiele erläutert.

Es zeigt:
- Fig. 1: einen Ausschnitt aus einem pyrotechnischen Zünder für ein Bomblet;
- Fig. 2: einen Schnitt II-II nach Fig. 1;
- Fig. 3: den Zünder nach Fig. 2 in Scharfstellung;
Ein Bomblet 1 mit einer Übertragungsladung 2 und einer Sprengladung 3 trägt ein Gehäuse 4 eines pyrotechnischen Zünders 5. Ein Mantel 6 mit einer Öffnung 7 für einen Schieber 8 verbindet das Gehäuse 4 mit dem Bomblet 1.

Ein Schlagbolzen 15 greift in Sicherstellung in eine Bohrung 16 des Schiebers 8 ein. Ein Detonator 17 und ein Blech 18 mit einer Zündnadel 19 sind im Schieber 8 eingebördelt.

Ein Verzögerungsdetonator 25 weist auf:
Ein Röhrchen 26 mit den Abschnitten 27 und 28, einen Anzündsatz 29, einen Verzögerungssatz 30 und einen Übertragungssatz 31.
Der Letztere liegt in Sicherstellung nach Fig. 2 außerhalb des Ansprechsbereiches 32 des Detonators 17.

Das Röhrchen 26 ist in einer Schieberführung 34 verschiebbar gelagert. Eine Kugel 35 ist in Sicherstellung des Schiebers 8 in einer Öffnung 36 des Schiebers 8 gelagert. Die Kugel 35 ist an der Schieberführung 34 abgestützt und liegt an einer Schulter 37 des Verzögerungsdetonators 25 an. In Scharfstellung des Schiebers 8 ist die Öffnung 36 außerhalb des Gehäuses 4. Der Schieber 8 ist mit einer Feder 40 versehen.

Der Schieber 8 weist einen Schwerpunkt 9 in einem Abstand 10 von der Hauptachse 11 auf.

Das aus einem Drallgeschoß ausgestossene Bomblet 1 weist ebenfalls einen entsprechenden Drall auf. Ein Stabilisierungsfallschirm hebt in bekannter Weise den Schlagbolzen 15 aus der Bohrung 16. Danach bewegen die durch den Drall erzeugten, am Schieber 8 wirksamen Zentrifugalkräfte, unterstützt durch die Feder 40, den Schieber 8 in die aus Fig. 3 ersichtliche Scharfstellung. Sobald die Öffnung 36 außerhalb des Mantels 6 liegt, wird die Kugel 35 aus der Öffnung 36 herausgeschleudert und hat damit den Verzögerungsdetonator 25 freigegeben. Dieser schlägt aufgrund der Massenkräfte gegen das Blech 18, wodurch die Zündnadel 19 den Anzündsatz 29 initiiert. Wesentlich ist, daß der Schieber 8 in seiner Bewegungsphase den Verzögerungsdetonator 25 bis zum Aufschlag des Anschlags 21 an dem Anschlag 20 des Gehäuses 4 zunächst nur transportiert. Dabei wird der Verzögerungsdetonator 25 entsichert. Durch den Aufschlag wirken die Massenkräfte allein an dem Verzögerungsdetonator 25 und bewegen diesen bis an das Blech 18. Nach Ablauf der Brennzeit des Verzögerungssatzes 30 zündet der, dem Detonator 17 unmittelbar benachbarte Übertragungssatz 31 den Detonator 17 entsprechend dem Pfeil 44. Dieser initiiert dann die Sprengladung 3 über die Übertragungsladung 2. In Scharfstellung (Fig. 3) ist der Schieber 8 in bekannter Weise gesichert.

Der beschriebene Funktionsablauf erfolgt nur unter der Voraussetzung, daß das Bomblet 1 auf weichen Untergrund aufschlägt, so daß für den Schlagbolzen 15 kein entsprechender Impuls vorlag.

Die Teleskopierbarkeit des Verzögerungsdetonators erlaubt eine relativ große Baulänge, die nur durch die Anlaufstrecke 50 zwischen der Zündnadel 19 und dem Anzündsatz begrenzt ist. Außerdem liegt in Sicherstellung ein ebenfalls der Sicherheit dienender Abstand vor, der als Ansprechbereich 32 definiert ist. Wird daher außerhalb der Regel der Verzögerungsdetonator 25 in Sicherstellung gezündet, so ist gewährleistet, daß der Detonator 17 aufgrund der räumlichen Trennung nicht initiiert wird.

Die heißen Gase und Partikel des Übertragungssatzes 31 werden in nicht gezeigte Entspannungsräume des pyrotechnischen Zünders 5 abgeleitet.
Trotz der Teleskopierbarkeit des Verzögerungsdetonators 25 ist in Scharfstellung gewährleistet, daß der Übertragungssatz 31 in unmittelbarer Nachbarschaft des Detonators 17 steht. Der Übertragungssatz 31 durchschlägt den Abschnitt 28, die Wand 33 und den Detonatorbecher 38.

Bei einem Bomblet ohne Drall bewirkt bzw. unterstützt eine Feder 12 die Scharfstellung des Verzögerungsdetonators 25.

## Patentansprüche

1. Pyrotechnische Selbstzerlegungseinrichtung für Geschosse, Raketen, Bomblets (1) und Minen, die in einem Gehäuse (4) eine Zündeinrichtung für eine pyrotechnische Verzögerungseinrichtung (25), bestehend aus einem Anzündsatz (29) und einem Verzögerungssatz (30), einem Detonator (17) zur Zündung einer Sprengladung (3) und einem Schlagbolzen (15) für den Detonator (17) aufweist, wobei der Detonator (17) in einem querbeweglichen Schieber (8) angeordnet ist und das Gehäuse (4) eine seitliche Öffnung (7) für den über die äußere Gehäusekontur (Mantel 6) ausfahrbaren, die Verzögerungseinrichtung (25; 60) enthaltenen Schieber (8; 68) aufweist, die Verzögerungseinrichtung (25) in dem Schieber (8) längsbeweglich verschiebbar gelagert, über eine Sicherung (34-37) im Schieber (8) festgelegt und erst in Scharfstellung des Schiebers (8) entriegelt ist, wobei der Schieber (8) eine ortsfeste Zündnadel (19) zur Zündung der verschiebbaren Verzögerungseinrichtung (25) aufweist.

2. Pyrotechnischer Selbstzerlegungszünder nach Anspruch 1,
dadurch gekennzeichnet,
daß die Sicherung der Verzögerungseinrichtung (25) eine Kugelsicherung ist, wobei die Kugel (35) in Sicherstellung des Schiebers (8) in einer Öffnung (36) des Schiebers (8) zwischen einer Schulter (37) der Verzögerungseinrichtung (25) und einer Schieberführung (34) des Gehäuses (4) gelagert ist, wobei die Öffnung (36) nahe dem Mantel (6) liegt.

3. Pyrotechnischer Selbstzerlegungszünder nach Anspruch 1,
dadurch gekennzeichnet,
daß in einem Röhrchen (26) ein Übertragungssatz (31), ein Verzögerungssatz (30) und ein detonativer Anzündsatz (29) angeordnet sind, wobei der Übertragungssatz (31) in Sicherstellung außerhalb des Ansprechbereiches (33) des Detonators (17) liegt.

4. Pyrotechnischer Selbstzerlegungszünder nach Anspruch 1,
dadurch gekennzeichnet,
daß der Schieber (8;68) durch Federkraft (40) oder durch Fliehkräfte in an sich bekannter Weise in Sicherstellung durch einen in der Hauptachse des Zünders gelagerten Schlagbolzen (15) formschlüssig festgelegt ist und der Schieber (8;68) nach dessen Entriegelung aus der Sicherstellung in die Scharfeinstellung (72) bewegbar ist.

5. Pyrotechnischer Selbstzerlegungszünder nach Anspruch 1,
dadurch gekennzeichnet,
daß in der Scharfstellung des Schiebers (8) die Anschläge (20,21) aneinander anliegen.

## Claims

1. A pyrotechnical self-destruction mechanism for projectiles, rockets, bomblets (1) and mines, which has in a housing (4) an ignition device for a pyrotechnical delayed-action mechanism (25), consisting of a firing composition (29) and a delayed-action composition (30), a detonator (17) for the detonation of an explosive charge (3) and a firing pin (15) for the detonator (17), in which respect the detonator (17) is arranged in a transversely movable slider (8) and the housing (4) has a lateral aperture (7) for the slider (8; 68) which can be run out beyond the outer housing contour (jacket 6) and which contains the delayed-action mechanism (25; 60), the delayed-action mechanism (25) is displaceably mounted so as to be longitudinally movable in the slider (8), is secured by way of a safety device (34-37) in the slider (8) and is unlocked only in the armed position of the slider (8), in which respect the slider (8) has a stationary firing needle (19) for igniting the displaceable delayed-action mechanism (25).

2. A pyrotechnical self-destruction fuze according to claim 1, characterised in that the safety device of the delayed-action mechanism (25) is a ball safety device, in which respect the ball (35) in the safe position of the slider (8) is mounted in an aperture (36) of the slider (8) between a shoulder (37) of the delayed-action mechanism (25) and a slider guide (34) of the housing (4), in which respect the aperture (36) lies close to the jacket (6).

3. A pyrotechnical self-destruction fuze according to claim 1, characterised in that a transmission composition (31), a delayed-action composition (30) and a detonation firing composition (29) are arranged in a tube (26), in which respect the transmission composition (31) in the safe position lies outside the response region (33) of the detonator (17).

4. A pyrotechnical self-destruction fuze according to claim 1, characterised in that the slider (8; 68) is secured in a form-locking manner by spring force (40) or by centrifugal forces in known "per se" manner in the safe position by a striker pin (15) mounted in the main axis of the fuse and the slider (8; 68) after the unlocking thereof is movable out of the safe position into the armed setting (72).

5. A pyrotechnical self-destruction fuze according to claim 1, characterised in that in the armed position of the slider (8) the stops (20, 21) butt against one another.

## Revendications

1. Dispositif pyrotechnique autodestructif pour projectiles, missiles, bomblets (1) et mines, qui comporte, dans un boîtier (4), un dispositif d'allumage pour un retardateur (25) pyrotechnique, constitué d'un ensemble d'allumage (29) et d'un ensemble retardateur (30), d'un détonateur (17) pour l'allumage d'une charge explosive (3) et d'un percuteur (15) pour le détonateur (17), le détonateur (17) étant placé dans un tiroir (8) déplaçable transversalement et le boîtier (4) présentant une ouverture (7) latérale pour le tiroir (8 ; 68) extractible sur le contour extérieur du boîtier (enveloppe) (6), contenant le retardateur (25 ; 60), le retardateur (25) étant monté coulissant longitudinalement dans le tiroir (8), bloqué dans le tiroir (8) par une sûreté (34 à 37) et déverrouillé seulement en position armée du tiroir (8), le tiroir (8) comportant un doigt de percussion (19) fixe pour l'allumage du retardateur (25) coulissant.

2. Allumeur pyrotechnique autodestructif selon la revendication 1, caractérisé en ce que la sûreté du retardateur (25) est une sûreté à bille, la bille (35) en position de sûreté du tiroir (8) étant montée dans une ouverture (36) du tiroir (8), entre un épaulement (37) du retardateur (25) et un guidage coulissant (34) du boîtier (4), l'ouverture (36) se situant à proximité de l'enveloppe (6).

3. Allumeur pyrotechnique autodestructif selon la revendication 1, caractérisé en ce que dans un petit tube (26) sont montés un ensemble de transmission (31), un ensemble retardateur (30) et un ensemble d'allumage (29) détonateur, l'ensemble de transmission (31) se situant en position de sûreté à l'extérieur de la zone d'intervention (33) du détonateur (17).

4. Allumeur pyrotechnique autodestructif selon la revendication 1, caractérisé en ce que le tiroir (8 ; 68) est fixé en position de sûreté par concordance de forme, par la force d'un ressort (40) ou par des forces centrifuges, de manière connue en soi, par un percuteur (15) monté dans l'axe principal de l'allumeur, et le tiroir (8 ; 68) est déplaçable après déverrouillage de la position de sûreté dans la position armée (72).

5. Allumeur pyrotechnique autodestructif selon la revendication 1, caractérisé en ce qu'en position de sûreté du tiroir (8), les butées (20, 21) s'appliquent l'une contre l'autre.
